# EUROPÄISCHE PATENTSCHRIFT

(11) **EP 1 302 236 B1**
(45) Veröffentlichungstag und Bekanntmachung des Hinweises auf die Patenterteilung: **14.02.2007**
(21) Anmeldenummer: 02405807.5
(22) Anmeldetag: 17.09.2002
(51) Int. Cl.: B01F 5/06, B01F 5/04

(54) **Rohrstück mit einer Einspeisestelle für ein Additiv**
Pipe segment with a feeding port for an additiv
Segment de tuyau avec un post de alimentation pour un additif

(30) Priorität: 16.10.2001 EP 01811015
(43) Veröffentlichungstag der Anmeldung: 16.04.2003
(73) Patentinhaber: Sulzer Chemtech AG, 8404 Winterthur (CH)
(72) Erfinder: Fleischli, Markus, 8409 Winterhur (CH); Mathys, Peter, 8212 Neuhausen (CH); Breiter, Albert, 8408 Winterhur (CH)
(74) Vertreter: Sulzer Management AG

(56) Entgegenhaltungen:
- EP-A- 1 153 650
- US-A- 4 758 098
- US-A- 5 839 828

## Beschreibung

Die Erfindung betrifft ein Rohrstück mit einer Einspeisestelle für ein Additiv oder mit mehreren solchen Einspeisestellen und mit einem statischen Mischelement. Die Erfindung bezieht sich auch auf eine Rohrleitung mit dem erfindungsgemässen Rohrstück und auf Verwendungen des Rohrstücks. Die Additive werden in ein strömendes niedrigviskoses Fluid mittels dem statischen Mischelement eingemischt. Das statische Mischelement besteht aus einem Paar von Flügeln und einem dritten Flügel, der kreuzweise bezüglich dem Flügelpaar angeordnet ist. Unter Flügel ist dabei ein plattenartiger Körper verstanden, der flach ist oder auch leicht gebogen sein kann, der eine längliche Gestalt aufweist und der sich zwischen einer Basis und einem schmalen Ende erstreckt.

Das erfindungsgemässe Rohrstück kann insbesondere ein Ring sein, der zwischen Flanschen von stromaufwärts sowie stromabwärts liegenden Rohrleitungsteilen einspannbar ist. Ein derartiger Zwischenflanschring zum Zudosieren und Zumischen eines Additivs (oder mehrerer Additive) in einen Fluidstrom ist beispielsweise aus der US-A- 5 839 828 bekannt. Das Additiv wird über Stutzen in den Innenraum des Rings eingespeist, wo es unter der Einwirkung einer Wirbel induzierenden Blende in den Fluidstrom eingemischt wird. Zu einer Verbesserung der Mischgüte ist vorgeschlagen worden (siehe EP-A- 1 153 650, eine nicht vorveröffentlichte Anmeldung), anstelle der genannten Blende, die eine besondere Symmetrie aufweist, ein Mischelement mit sich kreuzenden Flügeln, welches die bei der Blende vorliegende Symmetrie nicht aufweist, zu verwenden. Ausserdem soll die verbesserte Einrichtung in Form einer Ringdosiereinrichtung ausgebildet sein, bei der die Einmischung des Additivs unter Verwendung einer Vielzahl von punktuellen Einspeisestellen durchgeführt wird, wobei diese Einspeisestellen auf einem ringförmigen Kanal um das Mischelement positioniert sind.

Aufgabe der Erfindung ist es, ein Rohrstück zum Einmischen eines oder mehrerer Additive in ein strömendes niedrigviskoses Fluid zu schaffen, wobei das Rohrstück ein Mischelement mit sich kreuzenden Flügeln enthält und die Additiveinspeisung in einer Weise erfolgt, die einfacher als bei der genannten Ringdosiereinrichtung und ohne eine Einbusse bei der Mischgüte durchführbar ist. Diese Aufgabe wird durch das im Anspruch 1 definierte Rohrstück gelöst.

Das Rohrstück mit einer Einspeisestelle für ein Additiv oder mehreren solchen Einspeisestellen umfasst eine Rohrwand und ein statisches Mischelement. Die Einspeisestellen sind zum Einbringen der Additive in ein strömendes niedrigviskoses Fluid vorgesehen. Das statische Mischelement besteht aus einem Paar von Flügeln und einem dritten Flügel. Das Flügelpaar, das einen die Strömung des Fluids umlenkenden Engpass bildet, ist bezüglich einer in Richtung der Strömung sich erstreckenden Mittelebene im wesentlichen spiegelsymmetrisch ausgebildet. Der dritte Flügel ist bezüglich dem Flügelpaar in einer kreuzenden Weise sowie im Bereich der Mittelebene liegend angeordnet. Er weist bezüglich der Strömung eine Rückseite auf, die sich von einer Basis an der Rohrwand zu einem stromabwärts liegenden Ende erstreckt. Jede Einspeisestelle ist auf der Rückseite des dritten Flügels angeordnet.

Erfindungsgemäss ist die Einspeisestelle auf der Rückseite des dritten Flügels angeordnet. Es hat sich überraschenderweise herausgestellt, dass mit einer solchen Anordnung, die dank einer einzigen Einspeisestelle konstruktiv sehr einfach ist, sich eine Mischgüte ergibt, die wesentlich besser als erwartet ist. Diese Mischgüte ist besser als bei der konstruktiv aufwändigeren Ringdosiereinrichtung, in der das Additiv - in Erwartung einer besseren Mischgüte - durch einen ringförmigen Kanal und eine Mehrzahl von Düsenkanälen in den Mischraum eingespeist wird, wobei in diesem Mischraum ein gleiches Mischelement wie bei der günstigeren Anordnung eingebaut ist.

Die abhängigen Ansprüche 2 bis 7 betreffen vorteilhafte Ausführungsformen des erfindungsgemässen Rohrstücks. Die Ansprüche 8 und 9 beziehen sich auf eine Rohrleitung, in der das erfindungsgemässe Rohrstück eingebaut ist. Eine Verwendung ist Gegenstand des Anspruchs 10.

Nachfolgend wird die Erfindung anhand der Zeichnungen erläutert. Es zeigen:
- Fig. 1: ein erfindungsgemässes Rohrstück,
- Fig. 2: einen Querschnitt durch das Rohrstück der Fig. 1,
- Fig. 3: eine zweite Ausführungsform des Rohrstücks,
- Fig. 4: ein Rohrstück mit einem speziell ausgeführten Mischelement,
- Fig. 5: eine schematische Darstellung zur Erläuterung von Messungen,
- Fig. 6: ein Diagramm mit Messergebnissen,
- Fig. 7: eine Darstellung der Strömungsverhältnisse im statischen Mischer des erfindungsgemässen Rohrstücks und
- Fig. 8: eine Einrichtung, in der drei erfindungsgemässe Rohrstücke parallel angeordnet sind.

Die Figuren 1 und 2 stellen ein erfindungsgemässes Rohrstück 1 mit einer Einspeisestelle 2 für ein Additiv 20 dar. Eine zylindrische Rohrwand 11 weist eine Eingangseite 13 für einen Anschluss an eine stromaufwärts liegende Rohrleitung 3 auf und eine Ausgangseite 14 für einen Anschluss an eine stromabwärts liegende Rohrleitung 4. Durch den Innenraum des Rohrstücks 1 führt die Strömung 10' eines niedrigviskosen Fluids 10. Mit einem statischen Mischelement 12, das stromabwärts nach der Eingangseite 13 angeordnet ist, wird das Additiv 20 in das Fluid 10 eingemischt. Das Mischelement 12 besteht aus einem Flügelpaar 5 mit Flügeln 5a, 5b und einem dritten Flügel 6. Das Flügelpaar 5, das eine die Strömung 10' des Fluids 10 umlenkende Blende bildet, ist bezüglich einer in Richtung der Strömung 10' sich erstreckenden Mittelebene 15 im wesentlichen spiegelsymmetrisch ausgebildet. Der dritte Flügel 6 befindet sich im Bereich der Mittelebene 15, durch die er entlang der strichpunktierten Linie 156 geschnitten wird. Der dritte Flügel 6 ist bezüglich dem Flügelpaar 5 in einer kreuzenden Weise angeordnet. Er weist in Bezug auf die Strömung 10' eine Rückseite 60 auf, die sich von einer Basis an der Rohrwand 11 zu einem stromabwärts liegenden Ende erstreckt und dabei einen in der Mittelebene 15 liegenden Winkel 61 von 30° bis 60° bildet. Erfindungsgemäss ist die Einspeisestelle 2 auf der Rückseite des dritten Flügels 6 angeordnet. Der Winkel 61 hat vorzugsweise einen Wert von 40° bis 50°.

Die Einspeisestelle 2 umfasst einen Stutzen 2' und einen durch die Rohrwand 11 führenden Düsenkanal 21, der insbesondere eine Bohrung ist. Ein Innengewinde 22 ist in der Ausführungsform der Fig. 2 für einen Anschluss an eine Leitung vorgesehen, durch die das Additiv 20 zugeführt werden kann.
Die Rohrwand 11 mit der Eingangseite 13 und der Ausgangseite 14 ist als Zwischenflanschstück ausgebildet. Zwischen einem Flansch 31 der stromaufwärts liegenden Rohrleitung 3 und einem Flansch 41 einer stromabwärts liegenden Rohrleitung 4 ist das Zwischenflanschstück 11 einspannbar. Die beiden Flansche 31 und 41 lassen sich mittels in Bohrungen 32 eingelegten, nicht dargestellten Schrauben verbinden und zusammenspannen.

Die Flügel 5a, 5b des Paars 5 liegen auf zwei Ebenen, die sich zumindest angenähert in der Mittelebene 15 unter einem flachen Winkel (ϕ, siehe Fig. 7) schneiden. Vorzugsweise liegen die Flügel 5a, 5b an peripheren Kanten 51 a bzw. 51 b ohne Lücken an die Rohrwand 11 an; sie können mit der Rohrwand 11 verbunden sein.

Die Rohrwand 11 ist mit einer Form dargestellt, bei welcher der Rohrquerschnitt kreisförmig ist. Dieser kann aber auch andere Formen aufweisen.

Fig. 3 zeigt eine zweite Ausführungsform des Rohrstücks 1: die Eingangseite13 ist als eingangseitiger Flansch 13' ausgebildet; ausgangseitig ist ein zweiter Flansch 14' angeordnet, der an die stromabwärts liegende Rohrleitung 4 über einen Flansch 41 anschliessbar ist. Diese Ausführungsform eignet sich für grosse Additivmengen. Die Einspeisestelle 2 ist ein Rohr mit relativ grossem Durchmesser, welches ohne einen Engpass in den Innenraum der Rohrwand 11 mündet. Der dritte Flügel 6 kann mittels einer Verstärkungsrippe 63 versteift sein. Die drei Flügel 5a, 6, 5b (5b nicht sichtbar) können zu einer weiteren Verstärkung an den Flügelenden mit einem Querträger 64 verbunden sein. Durch diese Verstärkung wird ein Schwingen der Flügel verhindert. Es kann auch der eingangseitige Flansch 13' oder der ausgangseitige Flansch 14' fehlen.

Fig. 4 zeigt ein Rohrstück 1 mit einem besonders ausgeführten Mischelement 12. Die Flügel 5a, 6 und 5b sind an einem flachen Ring 7 befestigt oder mit einem solchen verbunden. Dieser Ring 7 ist zwischen dem Flansch 31 der Rohrleitung 3 und der Eingangseite 13 dicht eingelegt, vorzugsweise mit Dichtungen 70 (nur eine dargestellt). Der Ring 7 kann auch in eine Nut eingelegt sein (nicht dargestellt), wobei diese Nut eine flache Vertiefung auf der Stirnseite 31 a des Flansches 31 bildet.

Eine Rohrleitung, in die das erfindungsgemässe Rohrstück 1 eingebaut ist, umfasst Teile 3 und 4, die stromaufwärts und stromabwärts vom eingebauten Rohrstück 1 liegen. Diese Teile 3 und 4 haben den gleichen oder weitgehend den gleichen inneren Durchmesser D wie das eingebaute Rohrstück 1.

Anhand einer schematischen Darstellung, die in Fig. 5 abgebildet ist, werden einige Grössen im Hinblick auf die in Fig. 6 gezeigten Messresultate erläutert: Die Rohrwand 11 allein oder zusammen mit einem Teil der stromabwärts liegenden Rohrleitung 4 enthalten eine Rohrstrecke 114, deren Anfang 16 bei x = 0 (Austrittsseite des statischen Mischelements 12) liegt und deren Ende 17 bei x = L (Länge der Rohrstrecke 114) liegt. Für eine vorgegebene Homogenität einer Additivverteilung 8 muss der Quotient L/D (D = Rohrinnendurchmesser) einen Wert annehmen, der von der Mischwirkung der das Mischelement 12 und die Einspeisestelle 2 umfassenden Einrichtung abhängt. Die Additivverteilung 8 - siehe das Diagramm auf der rechten Seite in Fig. 5 - ist für jede Wegkoordinate x durch eine Konzentration c(y, z) darstellbar (wobei die Koordinaten x, y und z ein Orthogonalsystem bilden). Diese Konzentration variiert um einen Mittelwert cₘ im Bereich eines Intervalls der Breite Δc. Je grösser x ist, desto kleiner ist Δc aufgrund der Wirkung des statischen Mischers. Ein experimentell bestimmbarer Verteilungskoeffizient CoV ist ein Mass für das Verhältnis Δc/cₘ (wobei CoV = Standardabweichung dividiert durch cₘ: CoV² = Σ(cᵢ/cₘ - 1)²/(n-1) für n Messwerte cᵢ, i = 1 ... n). Ist dieser Koeffizient CoV gleich 0.05, so kann die Additivverteilung für die meisten Anwendungen als genügend homogen bezeichnet werden.

Das Diagramm der Fig. 6 zeigt Messergebnisse für drei statische Mischer, wobei ein Mischverhältnis von 1 : 2000 (0.05 %) gewählt worden ist: Die beiden Punkte an den Enden der Strecke 9 (Quadrate) sind Messwerte für das erfindungsgemässe Rohrstück 1. Der Pfeil 91 zeigt auf die Stelle L/D, an der eine homogene Additivverteilung erreicht ist: L/D beträgt dort ungefähr 2.5. Entsprechende Messwerte (Kreise) auf dem Streckenzug 9' sind für eine Ringdosiereinrichtung mit sechzehn Einspeisestellen erhalten worden. Hier ist L/D ungefähr gleich 3.5 (Pfeil 91'), also deutlich grösser. Die Messwerte (Kreuze) der Strecke 9" sind für ein anderes Mischelement gefunden worden, das eine sehr einfache Form hat und das in der EP-A- 800 857 (= P.6730) beschrieben ist. Für dieses Mischelement hat man erwartet, dass die Mischwirkung ebenfalls relativ gut ist. Hier hat sich aber die erforderliche Mischstrecke 4 als wesentlich länger erwiesen (siehe Pfeil 91"). Weitere Messungen für das erfindungsgemässe Rohrstück 1 bei anderen Mischverhältnissen haben zu weitgehend gleichen Resultate geführt. Beispielsweise für das Mischverhältnis 1:5 (20%) hat sich eine um Weniges kürzere Mischstrecke L ergeben. Interessanterweise haben sich für die anderen, bekannten Mischeinrichtungen ausgeprägtere Abhängigkeiten von dem Mischverhältnis ergeben. Die entsprechende Mischstrecke ist aber für die erfindungsgemässe Einrichtung immer deutlich kürzer ausgefallen.

Es lässt sich somit festhalten, dass das erfindungsgemässe Rohrstück 1, das konstruktiv sehr einfach aufgebaut ist, eine unerwartet gute Mischwirkung aufweist und zwar unerwartet gut gegenüber anderen Mischern, für die auch gute Mischwirkungen erwartet worden sind.

Das erfindungsgemässe Rohrstück eignet sich dazu, ein fluides, niedrigviskoses Additiv 20 in einen Hauptstrom 10' einzumischen. Der Additivstrom ist in der Regel nicht grösser als der Hauptstrom. Es lassen sich auch praktisch beliebig kleine Mischverhältnisse (z.B. 1 : 10 000) herstellen. Angepasst muss jeweils der Durchmesser der Einspeisestelle werden.

In Fig. 7 sind die Strömungsverhältnisse im statischen Mischelement 12 des erfindungsgemässen Rohrstücks 1 (Wand 11) dargestellt, wie sie sich aus Strömungsberechnungen ergeben haben: Durch das Flügelpaar 5 wird das zuströmende Fluid 10 teilweise zum dritten Flügel 6 gelenkt. Das durch den Engpass des Flügelpaars 5 durchtretende Fluid 10 bildet auf den Leeseiten der Flügel 5a, 5b und 6 zwei gegenläufig rotierende Wirbel 10a und 10b aus. An der Basis des dritten Flügels entstehen zusätzlich kleine Wirbel 10c und 10d, die rasch abebben. Aufgrund dieser Strömungsverhältnisse, die durch das statische Mischelement induziert werden, ergibt sich die experimentell bestätigte, hervorragende Mischwirkung. Das Flügelpaar 5 bildet einen flachen Winkel ϕ, der kleiner als 180° ist und der sich vorteilhaft auf die Ausbildung der Wirbel 10a und 10b auswirkt.

Fig. 8 zeigt eine Einrichtung, in der drei erfindungsgemässe Rohrstücke 1, die rechteckige Querschnitte aufweisen, in einem gemeinsamen Kanal parallel angeordnet sind.

## Patentansprüche

1. Rohrstück (1) mit einer Einspeisestelle (2) für ein Additiv (20), mit einer Rohrwand (11) und mit einem statischen Mischelement (12), wobei ein Einbringen des Additivs in ein strömendes niedrigviskoses Fluid (10) vorgesehen ist, das statische Mischelement aus einem Paar von Flügeln (5a, 5b) und einem dritten Flügel (6) besteht, das Flügelpaar (5) - einen die Strömung (10') des Fluids umlenkenden Engpass bildend - bezüglich einer in Richtung der Strömung sich erstreckenden Mittelebene (15) im wesentlichen spiegelsymmetrisch ausgebildet ist, der dritte Flügel bezüglich dem Flügelpaar in einer kreuzenden Weise sowie im Bereich der Mittelebene liegend angeordnet ist und bezüglich der Strömung eine Rückseite (60) aufweist, die sich von einer Basis an der Rohrwand zu einem stromabwärts liegenden Ende erstreckt und dabei einen in der Mittelebene liegenden Winkel (61) bildet, **dadurch gekennzeichnet, dass** eine einzige Einspeisestelle vorgesehen ist und, dass die Einspeisestelle auf der Rückseite des dritten Flügels angeordnet ist.

2. Rohrstück nach Anspruch 1, **dadurch gekennzeichnet, dass** die Einspeisestelle (2) einen Stutzen (2') und mindestens einen durch die Rohrwand (11) führenden Düsenkanal (21), insbesondere eine Bohrung, umfasst.

3. Rohrstück nach Anspruch 1 oder 2, **dadurch gekennzeichnet, dass** der genannte Winkel (61) des dritten Flügels (6) einen Wert zwischen 30° und 60°, vorzugsweise einen Wert zwischen 40° und 50° hat.

4. Rohrstück nach einem der Ansprüche 1 bis 3, **dadurch gekennzeichnet, dass** eine Eingangseite (13) für einen Anschluss an eine stromaufwärts liegende Rohrleitung (3) ausgebildet ist und/oder eine Ausgangseite (14) für einen Anschluss an eine stromabwärts liegende Rohrleitung (4) ausgebildet ist.

5. Rohrstück nach Anspruch 3, **dadurch gekennzeichnet, dass** die Flügel (5a, 5b, 6) des statischen Mischerelements (12) mit einem flachen Ring (7) verbunden sind und dass dieser Ring zwischen einem Flansch (31) der Rohrleitung (3) und der Eingangseite (13) eingelegt ist.

6. Rohrstück nach Anspruch 4 oder 5, **dadurch gekennzeichnet, dass** die Eingangseite (13) als eingangseitiger Flansch (13') ausgebildet ist und/oder die Ausgangseite (14) als ausgangseitiger Flansch (14') ausgebildet ist.

7. Rohrstück nach Anspruch 4 oder 5, **dadurch gekennzeichnet, dass** die Rohrwand (11) als Zwischenflanschstück, insbesondere als ein Ringzylinder, ausgebildet ist, das zwischen Flansche (31, 41) der stromaufwärts liegenden Rohrleitung (3) sowie der stromabwärts liegenden Rohrleitung (4) einspannbar ist, wobei die beiden Flansche vorzugsweise mittels Schrauben verbindbar sind.

8. Rohrstück nach einem der Ansprüche 1 bis 7, **dadurch gekennzeichnet, dass** die Flügel (5a, 5b) des Paars (5) auf zwei Ebenen angeordnet sind, die sich zumindest angenähert unter einem flachen Winkel in der Mittelebene (15) schneiden, und dass vorzugsweise diese Flügel an peripheren Kanten (51a, 51b) ohne Lücken an die Rohrwand (11) anliegen, insbesondere mit ihr verbunden sind.

9. Rohrleitung mit einem Rohrstück (1) gemäss einem der Ansprüche 1 bis 7, **dadurch gekennzeichnet, dass** stromabwärts nach einer Ausgangsseite des Mischelements (12) eine Rohrstrecke (114) besteht, deren Länge L um einen Faktor 1 bis 5, vorzugsweise 2 bis 3, grösser als der innere Durchmesser D des Rohrstücks ist.

10. Verwendung eines Rohrstücks (1) gemäss einem der Ansprüche 1 bis 8, **dadurch gekennzeichnet, dass** ein fluides, niedrigviskoses Additiv (20) in einen Hauptstrom (10') eingemischt wird.

## Claims

1. A pipe member (1) having an infeed point (2) for an additive (20), having a pipe wall (11) and having a static mixing element (12), wherein provision is made for introducing the additive into a flowing, low viscosity fluid (10), wherein the static mixing element consists of a pair of vanes (5a, 5b) and of a third vane (6), wherein the vane pair (5) - forming a restriction deflecting the flow (10') of the fluid - is formed with substantially mirror symmetry with respect to a central plane (15) extending in the direction of the flow, wherein the third vane is arranged in a crossing manner with respect to the vane pair and in a lying manner in the region of the central plane and has a rear side (60) with respect to the flow which extends from a base at the pipe wall to a downstream end and thereby forms an angle (61) disposed in the central plane, **characterised in that** a single feed point is provided and **in that** the feed point is arranged at the rear side of the third vane.

2. A pipe member in accordance with claim 1, **characterised in that** each feed point (2) includes a stub (2') and at least one nozzle passage (21), in particular a bore, leading through the pipe wall (11).

3. A pipe member in accordance with claim 1 or claim 2, **characterised in that** the said angle (61) of the third vane (6) has a value between 30° and 60°, preferably a value between 40° and 50°.

4. A pipe member in accordance with any one of claims 1 to 3, **characterised in that** an inlet side (13) is made for a connection to an upstream conduit (3) and/or an outlet side (4) is made for a connection to a downstream conduit (4).

5. A pipe member in accordance with claim 3, **characterised in that** the vanes (5a, 5b, 6) of the static mixer element (12) are connected to a shallow ring (7); and **in that** this ring is inserted between a flange (31) of the conduit (3) and the inlet side (13).

6. A pipe member in accordance with claim 4 or claim 5, **characterised in that** the inlet side (13) is made as a flange (13') at the inlet side and/or the outlet side (14) is made as a flange (14') at the outlet side.

7. A pipe member in accordance with claim 4 or claim 5, **characterised in that** the pipe wall (11) is made as an intermediate flange member, in particular as a ring cylinder, which can be clamped between flanges (31, 41) of the upstream conduit (3) and the downstream conduit (4), with the two flanges preferably being able to be connected by means of screws.

8. A pipe member in accordance with any one of claims 1 to 7, **characterised in that** the vanes (5a, 5b) of the pair (5) are arranged on two planes which intersect at least approximately at a shallow angle in the central plane (15); and **in that** these vanes preferably contact the pipe wall (11) at peripheral edges (51a, 51b) without gaps and are in particular connected to it.

9. A conduit having a pipe member (1) in accordance with any one of claims 1 to 7, **characterised in that** a pipe length (114) is present downstream of an outlet side of the mixing element (12) whose length L is larger by a factor of 1 to 5, preferably 2 to 3, than the inner diameter D of the pipe member.

10. Use of a pipe member (1) in accordance with any one of claims 1 to 8, **characterised in that** a fluid, low viscosity additive (20) is mixed into a main flow (10').

## Revendications

1. Segment de tuyau (1) avec un emplacement d'alimentation (2) pour un additif (20), avec une paroi de tuyau (11) et un avec élément de mélange statique (12), où est prévue une introduction de l'additif dans un fluide peu visqueux (10) en écoulement, l'élément de mélange statique est constitué d'une paire d'ailettes (5a, 5b) et d'une troisième ailette (6), la paire d'ailettes (5) - en formant un resserrement déviant l'écoulement (10') du fluide - est réalisée relativement à un plan médian (15) s'étendant dans la direction de l'écoulement d'une manière sensiblement spéculairement identique, la troisième ailette est disposée relativement à la paire d'ailettes d'une manière croisée et se situant dans la zone du plan médian et présente relativement à l'écoulement un côté arrière (60) qui s'étend d'une base à la paroi de tuyau à une extrémité située en aval et forme ainsi un angle (61) situé dans le plan médian, **caractérisé en ce qu'**un seul emplacement d'alimentation est prévu et que l'emplacement d'alimentation est disposé sur le côté arrière de la troisième ailette.

2. Segment de tuyau selon la revendication 1, **caractérisé en ce que** l'emplacement d'alimentation (2) comprend une tubulure (2') et au moins un canal de buse (21) menant à travers la paroi de tuyau (11), en particulier un perçage.

3. Segment de tuyau selon la revendication 1 ou 2, **caractérisé en ce que** l'angle précité (61) de la troisième ailette (6) a une valeur entre 30° et 60°, de préférence une valeur entre 40° et 50°.

4. Segment de tuyau selon l'une des revendications 1 à 3, **caractérisé en ce qu'**un côté entrée (13) pour une connexion à un tuyau (3) situé en amont est réalisé et/ou un côté sortie (14) pour une connexion à un tuyau (4) situé en aval.

5. Segment de tuyau selon la revendication 3, **caractérisé en ce que** les ailettes (5a, 5b, 6) de l'élément de mélange statique (12) sont reliées à une bague plate (7) et **en ce que** cette bague est placée entre une bride (31) du tuyau (3) et le côté entrée (13).

6. Segment de tuyau selon la revendication 4 ou 5, **caractérisé en ce que** le côté entrée (13) est réalisé comme une bride côté entrée (13') et/ou le côté sortie (14) est réalisé comme bride côté sortie (14').

7. Segment de tuyau selon la revendication 4 ou 5, **caractérisé en ce que** la paroi de tuyau (11) est réalisée comme pièce de bride intermédiaire, en particulier comme un cylindre annulaire, qui peut être serré entre des brides (31, 41) du tuyau (3) situé en amont et le tuyau (4) situé en aval, où les deux brides peuvent être reliées de préférence par des vis.

8. Segment de tuyau selon l'une des revendications 1 à 7, **caractérisé en ce que** les ailettes (5a, 5b) de la paire (5) sont disposées sur deux plans qui se coupent au moins approximativement sous un angle plat dans le plan médian (15), et **en ce que** de préférence ces ailettes s'appliquent à des arêtes périphériques (51a, 51b) sans espace à la paroi de tuyau (11), en particulier sont reliées à celle-ci.

9. Tuyau avec un segment de tuyau (1) selon l'une des revendications 1 à 7, **caractérisé en ce que**, en aval, après un côté sortie de l'élément de mélange (12), un trajet de tuyau (114) existe dont la longueur L est plus grande d'un facteur 1 à 5, de préférence 2 à 3, que le diamètre intérieur D du segment de tuyau.

10. Utilisation d'un segment de tuyau (1) selon l'une des revendications 1 à 8, **caractérisée en ce qu'**un additif fluide peu visqueux (20) est introduit, en vue d'un mélange, dans le fluide principal (10').
